# FASCICULE DE BREVET EUROPEEN

(11) **EP 2 508 687 B1**
(45) Date de publication et mention de la délivrance du brevet: **12.02.2014**
(21) Numéro de dépôt: 12162731.9
(22) Date de dépôt: 30.03.2012
(51) Int. Cl.: E04C 5/12, E01D 19/14, E01D 19/16

(54) **Dispositif et procédé de protection de l'extrémite d'un cable ancre**
Vorrichtung und Verfahren zum Schutz des Endes eines Ankerkabels
Device and method for protecting the extremity of an anchor cable

(30) Priorité: 07.04.2011 FR 1153028
(43) Date de publication de la demande: 10.10.2012
(73) Titulaire: Soletanche Freyssinet, 92500 Rueil Malmaison (FR)
(72) Inventeur: Joye, Stéphane, 92100 BOULOGNE-BILLANCOURT (FR); Le Goff, Yannick, 75015 PARIS (FR)
(74) Mandataire: Cabinet Plasseraud

(56) Documents cités:
- EP-A1- 0 323 285
- DE-C1- 19 882 104
- JP-A- 8 074 210

## Description

La présente invention concerne le domaine des câbles de structure utilisés dans la construction. Elle s'applique en particulier à l'ancrage des haubans ou des câbles de précontrainte.

Ces câbles de structure sont couramment composés de plusieurs brins parallèles, comme par exemple des torons. Leurs extrémités sont ancrées à l'aide de blocs traversés d'orifices où les brins sont individuellement bloqués, par exemple au moyen de mors tronconiques fendus. Les brins ont des surlongueurs au-delà des blocs d'ancrage, qui permettent de les tenir lors de la mise en tension et de l'ancrage du câble. Il est d'usage de conserver cette surlongueur de manière à pouvoir éventuellement détendre le câble ultérieurement.

À titre d'exemple, cette surlongueur peut être de 3 millimètres par mètre de câble. Pour les câbles de grande longueur (par exemple plusieurs centaines de mètres), la surlongueur peut devenir assez encombrante.

Un souci constant des personnes qui mettent en oeuvre de tels câbles de structure est la protection du métal des brins contre la corrosion. Diverses techniques de protection anticorrosion sont utilisées dans la partie courante du câble et au niveau des ancrages (voir par exemple WO 01/20098 A1).

En général, le métal des brins est mis à nu dans la zone d'ancrage. Un capot est mis en place par-dessus la surlongueur des brins qui dépasse de la face avant du système d'ancrage, et l'intérieur de ce capot est injecté avec un produit de remplissage tel qu'une cire, une graisse, un polymère, une résine ou encore un coulis de ciment. La longueur du capot doit être supérieure aux surlongueurs des brins qui dépassent du système d'ancrage. Le capot est donc encombrant dans le cas de câbles relativement longs.

L'encombrement de l'aménagement du côté avant de l'ancrage peut être problématique dans certaines configurations. Un exemple d'une telle configuration et celui des ancrages de haubans sur les pylônes de ponts haubanés. Les haubans 12 forment en général des nappes de câbles inclinés de part et d'autre du pylône 14, comme l'illustre la figure 1. Lorsque les ancrages 15 se font face dans le pylône 14, l'encombrement des capots peut entraîner un problème de conflit géométrique, comme dans le cas des capots 16 dessinés en traits interrompus sur la figure 2.

Une solution pour traiter ce problème consiste à réaliser des capots de forme courbe. Toutefois, cette solution n'est pas satisfaisante. L'énergie nécessaire pour courber le faisceau de brins et le maintenir dans cette position est très élevée. Les fixations du capot doivent alors être particulièrement robustes. De ce fait, toute opération de maintenance impliquant l'ouverture du capot est délicate. De plus, un capot de forme courbe peut rendre impossible le positionnement du vérin servant à manipuler les brins du câble.

DE 198 82 104 C1 divulgue un dispositif de protection selon la préambule de la revendication 1.

Il existe donc un besoin pour une conception de la protection des surlongueurs des brins d'un câble ancré, qui limite l'incidence des problèmes d'encombrement ci-dessus.

Il est proposé un dispositif de protection d'une extrémité d'un câble composé d'un ensemble de brins tenus individuellement dans un système d'ancrage, les brins ayant des parties d'extrémité respectives qui dépassent sur un côté avant du système d'ancrage. Ce dispositif comprend:
- une jupe s'étendant à partir du côté avant du système d'ancrage et placée autour de l'ensemble de brins;
- plusieurs fourreaux, chaque fourreau étant placé autour d'au moins un brin respectif du câble et étant obturé au-delà de la partie d'extrémité de ce brin;
- une connexion entre la jupe et les fourreaux pour fermer une chambre délimitée par le côté avant du système d'ancrage, la jupe et les fourreaux, la connexion comprenant un système actif de type presse-étoupe; et
- un produit de remplissage comblant le volume de la chambre.

L'encombrement du dispositif est réduit parce qu'il n'est plus nécessaire de prévoir qu'un volume cylindrique plus large que l'ensemble de brins émergeant système d'ancrage, et plus long que les surlongueurs de ces brins, soit réservé pour un capot de protection à l'avant du système d'ancrage. Une bonne partie de la surlongueur des brins est contenue dans un simple fourreau de section transversale sensiblement plus faible que la jupe, contenant un nombre restreint de brins du câble, de préférence un seul brin. Ces fourreaux, étant de section individuelle réduite peuvent laisser entre eux de la place pour accommoder d'autres éléments, en particulier des fourreaux d'un dispositif de protection semblable dont est équipé un autre système d'ancrage situé à proximité.

Avantageusement, les fourreaux sont moins rigides que les brins du câble, ce qui permet de faire fléchir les brins recouverts des fourreaux si cela est nécessaire pour une intervention ou pour permettre le croisement de deux terminaisons de câbles. En général, les fourreaux seront aussi moins rigides que la jupe.

La connexion entre la jupe et les fourreaux comprend un système actif de type presse-étoupe. Ce système peut notamment comprendre trois plaques parallèles traversées par des orifices disposés pour laisser passer les fourreaux, parmi lesquelles deux plaques rigides prennent en sandwich une plaque déformable. L'une des plaques rigides a sa périphérie reliée à la jupe. Le système de type presse-étoupe comprend en outre un mécanisme d'actionnement pour presser l'une vers l'autre les deux plaques rigides et comprimer ainsi la plaque déformable entre elles pour assurer une étanchéité le long du passage des fourreaux.

Un autre aspect de la présente invention se rapporte à un procédé de protection d'une extrémité d'un câble composé d'un ensemble de brins tenus individuellement dans un système d'ancrage, les brins ayant des parties d'extrémité respectives qui dépassent sur un côté avant du système d'ancrage. Le procédé comprend:
- mettre en place une jupe contre le côté avant du système d'ancrage en plaçant la jupe autour de l'ensemble de brins;
- installer plusieurs fourreaux, chaque fourreau étant placé autour d'au moins un brin respectif du câble et étant obturé au-delà de la partie d'extrémité de ce brin;
- connecter les fourreaux à la jupe avec un système actif de type presse-étoupe pour fermer une chambre délimitée par le côté avant du système d'ancrage, la jupe et les fourreaux; et
- injecter un produit de remplissage pour remplir le volume de la chambre.

Dans un mode d'exécution du procédé, les fourreaux contiennent du produit de remplissage souple avant qu'ils soient installés sur les parties d'extrémité des brins du câble.

D'autres particularités et avantages de la présente invention apparaîtront dans la description ci-après d'un exemple de réalisation non limitatif, en référence aux dessins annexés, dans lesquels :
- la figure 1, précédemment mentionnée, est une vue schématique d'un pont haubané;
- la figure 2, précédemment mentionnée, est un schéma en coupe montrant les zones d'ancrage de deux haubans opposés sur le pylône d'un pont haubané du genre de la figure 1 ;
- la figure 3 est une vue en coupe axiale d'un exemple de dispositif de protection selon l'invention; et
- la figure 4 est un schéma montrant les extrémités de deux câbles de structure équipés de dispositifs de protection selon l'invention.

Un dispositif de protection tel que proposé ici prend la forme d'un capot en deux parties:
- une partie commune rigide située du côté du système d'ancrage du câble;
- une partie individuelle, plus souple, située du côté le plus éloigné de l'ancrage.

Sur la figure 3, on a dessiné schématiquement la zone terminale d'un câble dont les brins constitutifs 20 sont tenus dans un bloc d'ancrage 22 au moyen de mors tronconiques 24.

Le bloc 22 appartient à un système d'ancrage comprenant en outre une surface d'appui de la structure équipée du câble, contre laquelle le bloc est appliqué directement ou indirectement. Le système peut éventuellement comprendre encore une ou plusieurs plaques d'appui intermédiaires, un écrou pour effectuer un réglage de tension du câble, etc.

Le nombre de brins parallèles 20 dont est composé le câble est quelconque. On a représenté deux brins seulement sur la figure 3 afin de ne pas surcharger le dessin.

Le bloc d'ancrage 22 est traversé, entre sa face arrière 22a et sa face avant 22b, par des canaux disposés pour recevoir individuellement les brins 20 du câble. Un tel canal s'évase vers la face avant 22b du bloc pour loger le mors 24 autour du brin 20. Le mors 24 immobilise ainsi le brin 20 dans son canal par effet de coin sous l'effet de la traction du câble.

Une surlongueur de chaque brin 20 dépasse sur le côté avant du système d'ancrage. La surlongueur peut être de plusieurs dizaines de centimètres.

La partie commune du capot en deux parties consiste en une jupe 26 qui s'étend à partir du côté avant du système d'ancrage. La jupe 26 est par exemple réalisée en métal ou en matière plastique. Elle est fixée au système d'ancrage par des moyens non représentés sur la figure 3, pouvant comprendre par exemple une bride de fixation boulonnée sur le bloc 22 ou un autre élément du système d'ancrage, ou encore un filetage formé sur la face intérieure de la jupe et venant en prise sur un filtrage complémentaire prévu sur la périphérie du bloc 22.

Une étanchéité est prévue entre le côté arrière de la jupe 26 et le côté avant du système d'ancrage pour éviter les fuites du produit de remplissage qui sera injecté à l'intérieur de la jupe. Dans l'exemple de la figure 3, la jupe 26 est appliquée contre la face avant 22b du bloc d'ancrage 22 par l'intermédiaire d'un joint 28. On comprendra qu'elle peut également être appliquée contre un élément du système d'ancrage autre que le bloc 22, en réalisant une étanchéité sur le pourtour de sa zone d'appui. Il suffit que la jupe, une fois appliquée sur la structure et recouverte sur son côté avant, délimite de manière sensiblement étanche une chambre renfermant les surlongueurs des brins 20. Dans une variante, la jupe 26 peut être réalisée d'un seul tenant avec une pièce du système d'ancrage.

La partie individuelle du capot en deux parties consiste en des fourreaux 30 qui contiennent chacun la partie d'extrémité 21 de l'un des brins 20 du câble. Leur section transversale est légèrement plus grande que celle des brins 20. Dans l'exemple représenté sur la figure 3, chaque fourreau 30 a son extrémité obturée de façon hermétique par un bouchon 32 qui recouvre cette extrémité.

Les fourreaux 30 sont de préférence moins rigides que la jupe 26. On peut ainsi les faire fléchir individuellement sans déformer la jupe 26. Ils peuvent aussi être configurés pour être moins rigides que les brins 20 du câble afin de ne pas réduire sensiblement la capacité à faire fléchir les parties d'extrémité 21 qu'ils contiennent. Les fourreaux 30 peuvent être réalisés en matière plastique, comme par exemple une polyoléfine. Le polyéthylène à basse densité (PEHD) est un choix de matériau approprié.

La figure 3 illustre la réalisation de la connexion entre la jupe 26 et les fourreaux 30 à l'aide d'un système actif de type presse-étoupe.

Le système de type presse-étoupe représenté sur la figure 3 comporte deux plaques rigides 40, 42 dont l'une, par exemple la plaque intérieure 40, est solidarisée sur sa périphérie avec la face intérieure de la jupe 26 et l'autre est mobile. Ces plaques 40, 42 sont traversées d'orifices de section légèrement plus grande que la section transversale individuelle d'un fourreau 30 et alignés sur les positions des brins 20 émergeant de la face avant du bloc d'ancrage 22. Ces orifices laissent ainsi passer les fourreaux 30 positionnés sur les parties d'extrémité 21 des brins 20. Entre les deux plaques rigides 40, 42, une autre plaque 44 de même forme est prise en sandwich. Cette plaque 44 est en matière déformable telle qu'un élastomère.

Un mécanisme d'actionnement, constitué par exemple de plusieurs tiges filetées 46 réparties sur le pourtour des plaques 40, 42, 44 et associées à des écrous respectifs 48, est utilisé pour presser l'une vers l'autre les plaques rigides 40, 42. La plaque déformable 44 est alors comprimée pour réaliser l'étanchéité autour des fourreaux 30. Dans l'exemple représenté, chaque tige filetée 46 est engagée dans un taraudage formé dans la plaque rigide intérieure 40 et traverse des trous formés en alignement dans les autres plaques 44 et 42. Le serrage de l'écrou 48 sur la tige filetée 46 du côté avant du système, contre la face avant de la plaque 42 réalise alors l'actionnement réversible du presse-étoupe.

Les opérations de montage du dispositif consistent à commencer par mettre en place la jupe 26 contre le côté avant du système d'ancrage et à l'équiper des plaques 40, 42, 44 de la connexion jupe-fourreaux, sans les serrer. Les fourreaux 30 sont ensuite enfilés sur les parties d'extrémité 21 des brins 20. Il est commode d'introduire préalablement dans les fourreaux 30 un produit de remplissage souple, par exemple de la graisse afin de limiter le risque que subsistent des interstices non remplis en fin d'opération. Le presse-étoupe est ensuite serré pour fermer de manière étanche la chambre 50 délimitée par le côté avant du système d'ancrage, la jupe 26 et la plaque intérieure 40.

Un fois que la jupe 26, les fourreaux 30 et leur connexion ont été installés sur la tête d'ancrage, un produit de remplissage 52 est injecté dans le volume de la chambre 50.

Ce produit de remplissage 52 a des propriétés de protection du métal contre la corrosion. C'est par exemple une cire pétrolière, une graisse, une résine, un polymère, etc. Il est injecté sous forme fluide par un orifice d'injection (non représenté) typiquement placé en un point bas de la chambre. Un évent peut être positionné en un point haut de la chambre pour évacuer l'air qu'elle contient pendant l'injection. Une fois que le produit de remplissage 52 déborde par l'évent, on le bouche, de même que l'orifice d'injection.

La figure 4 montre schématiquement les têtes d'ancrage adjacentes de deux haubans ayant une disposition analogue à celle de la figure 2. On voit que, tout en étant protégées, les surlongueurs des brins 20 des deux câbles peuvent s'entrecroiser, ce que facilite la flexibilité des fourreaux 30. Le problème géométrique qu'on avait avec des protections classiques dans le cas de la figure 2 est ainsi résolu.

Les modes de réalisation décrits ci-dessus sont des illustrations de la présente invention. Diverses modifications peuvent leur être apportées sans sortir du cadre de l'invention qui ressort des revendications annexées.

## Revendications

1. Dispositif de protection d'une extrémité d'un câble composé d'un ensemble de brins (20) tenus individuellement dans un système d'ancrage, les brins ayant des parties d'extrémité respectives (21) qui dépassent sur un côté avant du système d'ancrage, le dispositif comprenant:
- une jupe (26) s'étendant à partir du côté avant du système d'ancrage et placée autour de l'ensemble de brins; et
- plusieurs fourreaux (30), chaque fourreau étant placé autour d'au moins un brin respectif du câble et étant obturé au-delà de la partie d'extrémité de ce brin,
**caractérisé en ce que** le dispositif de protection comprend également :
- une connexion entre la jupe et les fourreaux pour fermer une chambre (50) délimitée par le côté avant du système d'ancrage, la jupe et les fourreaux, ladite connexion comprenant un système actif de type presse-étoupe; et
- un produit de remplissage (52) comblant le volume de la chambre.

2. Dispositif selon la revendication 1, dans lequel chaque fourreau (30) contient un seul brin (20) du câble.

3. Dispositif selon l'une quelconque des revendications précédentes, dans lequel les fourreaux (30) sont moins rigides que les brins (20) du câble.

4. Dispositif selon l'une quelconque des revendications précédentes, dans lequel les fourreaux (30) sont moins rigides que la jupe (26).

5. Dispositif selon la revendication 1, dans lequel le système de type presse-étoupe comprend trois plaques parallèles (40, 42, 44) traversées par des orifices disposés pour laisser passer les fourreaux (30), parmi lesquelles deux plaques rigides (40, 42) prennent en sandwich une plaque déformable (44), l'une des plaques rigides ayant sa périphérie reliée à la jupe (26), le système de type presse-étoupe comprenant en outre un mécanisme d'actionnement (46, 48) pour presser l'une vers l'autre les deux plaques rigides et comprimer ainsi la plaque déformable entre elles pour assurer une étanchéité le long du passage des fourreaux.

6. Procédé de protection d'une extrémité d'un câble composé d'un ensemble de brins (20) tenus individuellement dans un système d'ancrage, les brins ayant des parties d'extrémité respectives (21) qui dépassent sur un côté avant du système d'ancrage, le procédé comprenant:
- mettre en place une jupe (26) contre le côté avant du système d'ancrage en plaçant la jupe autour de l'ensemble de brins;
- installer plusieurs fourreaux (30), chaque fourreau étant placé autour d'au moins un brin respectif du câble et étant obturé au-delà de la partie d'extrémité de ce brin;
- connecter les fourreaux (30) à la jupe (26) avec un système actif de type presse-étoupe pour fermer une chambre (50) délimitée par le côté avant du système d'ancrage, la jupe et les fourreaux; et
- injecter un produit de remplissage (52) pour remplir le volume de la chambre.

7. Procédé selon la revendication 6, dans lequel chaque fourreau (30) est placé autour d'un seul brin (20) du câble.

8. Procédé selon la revendication 6 ou 7, les fourreaux (30) contiennent du produit de remplissage souple avant qu'ils soient installés sur les parties d'extrémité (21) des brins du câble.

9. Procédé selon l'une quelconque des revendications 6 à 8, dans lequel les fourreaux (30) sont moins rigides que les brins (20) du câble et/ou que la jupe (26).

## Patentansprüche

1. Schutzvorrichtung für ein Kabelende, das aus einer Gruppe von Strängen (20) gebildet ist, welche einzeln in einem Verankerungssystem gehalten sind, wobei die Stränge jeweilige Endabschnitte (21) aufweisen, die auf einer Vorderseite des Verankerungssystems überstehen, wobei die Vorrichtung umfasst:
- eine Schürze (26), die sich von der Vorderseite des Verankerungssystems erstreckt und um die Gruppe von Strängen herum angeordnet ist; und
- mehrere Ummantelungen (30), wobei jede Ummantelung um wenigstens jeweils einen Kabelstrang herum angeordnet und oberhalb des Endabschnitts dieses Strangs verschlossen ist,
**dadurch gekennzeichnet, dass** die Schutzvorrichtung ferner umfasst:
- eine Verbindung zwischen der Schürze und den Ummantelungen zum Abschließen einer durch die Vorderseite des Verankerungssystems, die Schürze und die Ummantelungen begrenzten Kammer (50), wobei die Verbindung ein Aktivsystem vom Typ Kabelverschraubung umfasst; und
- ein Füllprodukt (52), welches das Kammervolumen ausfüllt.

2. Vorrichtung nach Anspruch 1, wobei jede Ummantelung (30) einen einzelnen Kabelstrang (20) umfasst.

3. Vorrichtung nach einem der vorhergehenden Ansprüche, wobei die Ummantelungen (30) weniger steif sind als die Kabelstränge (20).

4. Vorrichtung nach einem der vorhergehenden Ansprüche, wobei die Ummantelungen (30) weniger steif sind als die Schütze (26).

5. Vorrichtung nach Anspruch 1, wobei das System vom Typ Stoffbuchse drei parallele Platten (40, 42, 44) umfasst, mit hindurch verlaufenden Öffnungen, welche zur Durchführung der Ummantelungen (30) angeordnet sind, wobei zwei steife Platten (40, 42) eine verformbare Platte (44) zwischen sich aufnehmen, wobei der Außenbereich einer der steifen Platten mit der Schürze (26) verbunden ist, wobei das System vom Typ Kabelverschraubung ferner einen Betätigungsmechanismus (46, 48) umfasst, um die steifen Platten gegeneinander zu drücken und so die verformbare Platte zwischen ihnen zusammenzupressen, um eine Dichtigkeit entlang der Durchführung der Ummantelungen zu gewährleisten.

6. Schutzmethode für ein Kabelende, das aus einer Gruppe von Strängen (20) gebildet wird, welche einzeln in einem Verankerungssystem gehalten werden, wobei die Stränge jeweilige Endabschnitte (21) aufweisen, die auf einer Vorderseite des Verankerungssystems überstehen, wobei die Methode umfasst:
- Anbringen einer Schürze (26) an der Vorderseite des Verankerungssystems durch Anordnen der Schürze um die Gruppe von Strängen herum;
- Anbringen mehrerer Ummantelungen (30), wobei jede Ummantelung um wenigstens jeweils einen Kabelstrang herum angeordnet und oberhalb des Endabschnitts dieses Strangs verschlossen wird;
- Verbinden der Ummantelungen (30) und der Schürze (26) mit einem Aktivsystem vom Typ Kabelverschraubung zum Abschließen einer durch die Vorderseite des Verankerungssystems, die Schürze und die Ummantelungen begrenzten Kammer (50); und
- Einspritzen eines Füllprodukts (52).

7. Methode nach Anspruch 6, wobei jede Ummantelung (30) um einen einzelnen Kabelstrang (20) herum angeordnet wird.

8. Methode nach Anspruch 6 oder 7, wobei die Ummantelungen (30) ein flexibles Füllprodukt umfassen bevor sie an den Endabschnitten (21) der Kabelstränge angebracht werden.

9. Methode nach einem der Ansprüche 6 bis 8, wobei die Ummantelungen (30) weniger steif sind als die Kabelstränge (20) und/oder die Schürze (26).

## Claims

1. A device for protecting an end of a cable, the cable comprising a set of tendons (20) individually held in an anchorage system, the tendons having respective end portions (21) which extend beyond a front side of the anchorage system, said device comprising:
- a skirt (26) extending from the front side of the anchorage system and placed around the set of tendons; and
- a plurality of sleeves (30), each sleeve being placed around at least one respective tendon of the cable and being sealed off beyond the end portion of said tendon;
**characterized in that** the device for protecting further comprises :
- a connection between the skirt and the sleeves, to enclose a chamber (50) delimited by the front side of the anchorage system, the skirt, and the sleeves, said connection comprising an active stuffing box system; and
- a filling product (52) to fill in an internal volume of the chamber.

2. The device of claim 1, wherein each sleeve (30) contains a single tendon (20) of the cable.

3. The device of claim 1, wherein the sleeves (30) are less rigid than the tendons (20) of the cable.

4. The device according to any one of preceding claims, wherein the sleeves (30) are less rigid than the skirt (26).

5. The device of claim 1, wherein the stuffing box system comprises three parallel plates (40, 42, 44) traversed by holes arranged to allow the sleeves (30) to pass through, two of them being rigid plates (40, 42) sandwiching a deformable plate (44), one of the rigid plates being peripherally connected to the skirt (26), the stuffing box system further comprising an actuating mechanism (46, 48) for pressing the two rigid plates towards each other and thus compressing the deformable plate between them to form a seal along the sleeve passage.

6. A method for protecting an end of a cable, the cable comprising a set of tendons (20) individually held in an anchorage system, the tendons having respective end portions (21) which extend beyond a front side of the anchorage system, the method comprising:
- installing a skirt (26) against the front side of the anchorage system, placing the skirt around the set of tendons;
- installing a plurality of sleeves (30), each sleeve being placed around at least one respective tendon of the cable and being sealed off beyond the end portion of said tendon;
- connecting the sleeves (30) to the skirt (26) with an active stuffing box system, to enclose a chamber (50) delimited by the front side of the anchorage system, the skirt, and the sleeves; and
- injecting a filling product (52) to fill in an internal volume of the chamber.

7. The method of claim 6, wherein each sleeve (30) is placed around a single tendon (20) of the cable.

8. The method of claim 6 or 7, wherein the sleeves (30) contain soft or pliable filling product before they are installed onto the end portions (21) of the cable tendons.

9. The method according to any one of claims 6 to 8, wherein the sleeves (30) are less rigid than the cable tendons (20) and/or the skirt (26).
